# FASCICULE DE BREVET EUROPEEN

(11) **EP 3 234 276 B1**
(45) Date de publication et mention de la délivrance du brevet: **24.04.2019**
(21) Numéro de dépôt: 15820452.9
(22) Date de dépôt: 10.12.2015
(51) Int. Cl.: E04C 3/26, E04C 5/12

(54) **ELEMENT PRECONTRAINT ET PROCEDE DE FABRICATION D'UN ELEMENT PRECONTRAINT**
VORGESPANNTES ELEMENT UND VERFAHREN ZUR HERSTELLUNG DES VORGESPANNTEN ELEMENTS
PRESTRESSED ELEMENT AND METHOD FOR PRODUCING A PRESTRESSED ELEMENT

(30) Priorité: 15.12.2014 FR 1462417
(43) Date de publication de la demande: 25.10.2017
(73) Titulaire: Lesage Developpement, 68200 Mulhouse (FR)
(72) Inventeur: DE CHEFDEBIEN-ZAGARRIGA, André, 75007 Paris (FR); GONELLE, Nicolas, 79370 Celles Sur Belle (FR); SCHWARTZENTRUBER, Arnaud, 69740 Genas (FR)
(74) Mandataire: Koelbel, Caroline
(86) Numéro de dépôt international: PCT/EP2015/079220
(87) Numéro de publication internationale: WO 2016/096592

(56) Documents cités:
- CN-B- 102 493 660
- DE-A1- 1 659 131
- DE-A1-102007 021 690
- GB-A- 707 144
- KR-A- 20110 064 359

## Description

### Domaine technique :

La présente invention concerne un élément précontraint allongé définissant deux extrémités opposées, réalisé dans au moins un matériau de remplissage, notamment du béton, et traversé par au moins une armature de précontrainte s'étendant entre les deux dites extrémités et noyée dans ledit matériau de remplissage.

La présente invention concerne également un procédé de fabrication d'un tel élément précontraint.

### Technique antérieure :

Les éléments précontraints, tels que poutres, poutrelles, linteaux, etc. sont généralement réalisés par moulage d'un matériau de remplissage telle que du béton et sont associés à des armatures de précontrainte s'étendant dans leur longueur pour accroitre les propriétés de résistance mécanique du béton et notamment la résistance à la flexion. Compte tenu de leurs propriétés mécaniques, ces éléments précontraints sont particulièrement adaptés à la réalisation d'ouvrages soumis à d'importantes contraintes, comme des ponts, des bâtiments, ainsi que tout type d'ouvrages d'art et de constructions dans le domaine du génie civil et du bâtiment.

Classiquement, un élément précontraint comporte des armatures de précontrainte noyées dans du béton pour appliquer à cet élément une précontrainte dans la direction longitudinale dudit élément. Avant de couler le béton dans un banc de moulage, les armatures de précontrainte sont tendues par leurs extrémités respectives, par exemple, au moyen de vérins, de chevêtres, ou similaires. On parle alors d'élément précontraint par « pré-tension », la mise en tension des armatures ayant lieu avant le remplissage du béton. Après le remplissage et le durcissement du béton, on relâche la tension exercée sur les armatures de précontrainte, ce qui a pour effet de contraindre l'élément moulé dans sa longueur.

La répartition de la contrainte n'est toutefois pas uniforme sur toute la longueur de l'élément précontraint. Plus particulièrement, la résistance mécanique n'est pas optimale dans les zones d'extrémité de l'élément précontraint. Ceci s'explique par le fait que la précontrainte se transmet progressivement au béton.

Pour augmenter la résistance mécanique et surtout pour qu'elle soit homogène dans toute la longueur de l'élément fabriqué jusqu'à ses extrémités, il est également connu d'utiliser des bétons dits à « haute performance », en particulier, renforcés de fibres structurelles. Toutefois, du fait de leurs coûts élevés, ces bétons à haute performance fibrés peuvent difficilement être substitués à du béton classique, moins onéreux.

Il est également connu de la publication DE 1 659 131 A1 un élément précontraint en béton selon le préambule de la revendication 1 dont une extrémité comporte un tube qui est traversé par des armatures de précontrainte et qui est rempli par un matériau de remplissage différent du matériau formant l'élément précontraint.

La publication CN 102493660 B décrit un tube d'ancrage qui est traversé par une armature et qui est rempli par un matériau composite à base de ciment ultra-haute performance. L'armature est fixée dans le tube au moyen d'une première plaque et d'une seconde plaque parallèles entre elles et espacées l'une de l'autre, qui délimitent entre elles un espace contenant le matériau composite.

Il est connu de la publication GB 707144 A un élément précontraint comportant une armature de précontrainte disposée au coeur de l'élément précontraint et dont le coeur est rempli de béton ou de ciment.

La publication KR 2011 0064359 A décrit un élément précontraint comportant des armatures de précontrainte fixées dans un élément conique et dans un bloc de fixation en béton ultra-haute performance.

Enfin, la publication DE 10 2007 021 690 A1 décrit un élément précontraint notamment pour un pont qui comporte une extrémité en mortier ultra haute performance.

En conséquence, les solutions existantes ne permettent actuellement pas d'offrir une résistance mécanique améliorée au niveau des extrémités de l'élément précontraint tout en proposant un coût raisonnable de fabrication en phase avec le marché.

### Exposé de l'invention :

La présente invention vise à pallier ces inconvénients en proposant un élément précontraint dont la résistance mécanique est optimisée en particulier à l'une au moins de ses zones d'extrémité, pour former une zone d'ancrage qui soit de taille restreinte par rapport à la longueur de l'élément précontraint et qui soit la plus courte possible pour diminuer la longueur de l'élément précontraint à encastrer.

Dans ce but, l'invention concerne un élément précontraint du genre indiqué en préambule, caractérisé en ce qu'il comporte au moins une pièce d'interface traversée par ladite armature et délimitant au moins en partie une zone d'extrémité dudit élément précontraint par rapport à une partie principale dudit élément précontraint, et en ce que d'une part ladite zone d'extrémité dudit élément précontraint comporte au moins en partie un second matériau de remplissage et, d'autre part, ladite partie principale dudit élément précontraint comporte un premier matériau de remplissage, le second matériau de remplissage présentant une résistance à la traction et à la compression supérieure à celle du premier matériau de remplissage.

La résistance mécanique dans la zone d'extrémité est ainsi accrue ce qui permet d'augmenter la résistance mécanique à l'extrémité de l'élément précontraint. Ce but est atteint aisément pas le simple ajout d'une pièce d'interface délimitant la zone d'extrémité qui est réduite par rapport à la partie principale. Le second matériau de remplissage présentant une résistance à la traction et à la compression supérieure à celle du premier matériau de remplissage est ainsi utilisé en quantité limitée ce qui permet de diminuer le coût de fabrication de l'élément précontraint.

Il comporte une pièce d'interface sous la forme de plaque disposée perpendiculairement à l'axe longitudinale dudit élément précontraint et dont la section correspond à la section dudit élément précontraint et délimitant ladite zone d'extrémité dudit élément précontraint de ladite partie principale dudit élément précontraint et ladite zone d'extrémité comporte ledit second matériau de remplissage.

L'élément précontraint peut présenter une forme sensiblement parallélépipédique et comporter une pluralité d'armatures de précontrainte qui s'étendent entre lesdites extrémités de l'élément précontraint et qui sont parallèles entre elles.

Ladite plaque peut comporter une pluralité d'ouvertures agencées pour être traversées respectivement par une desdites armatures de précontrainte.

Ladite plaque peut être constituée d'une tôle perforée ou d'un grillage.

Selon une autre variante de réalisation préférée, il comporte deux pièces d'interface sous la forme de plaque disposées perpendiculairement à l'axe longitudinale dudit élément précontraint dont la section correspond à la section dudit élément et délimitant respectivement deux zones d'extrémité dudit élément précontraint par rapport à ladite partie principale et en ce que lesdites zones d'extrémité comportent ledit second matériau de remplissage.

Dans une variante de réalisation ne faisant pas partie de l'invention, il comporte au moins une pièce d'interface sous la forme d'un tube de frettage s'étendant dans ladite au moins une zone d'extrémité et traversé par ladite armature, ledit tube de frettage comportant ledit second matériau de remplissage, et le premier matériau de remplissage enrobe, d'une part, ladite armature de précontrainte dans ladite partie principale et, d'autre part, ledit tube de frettage dans ladite zone d'extrémité.

Dans ce cas, il peut comporter au moins un cadre de frettage disposé autour dudit tube de frettage.

De préférence, le tube de frettage peut être un cylindre et ladite armature de précontrainte et ledit tube frettage peuvent être sensiblement coaxiaux.

De préférence, le tube de frettage peut comporter un évent et un orifice de remplissage, et est fermé à chacune de ses extrémités par une plaque.

De préférence, l'élément précontraint peut comporter une pluralité de tube de frettage parallèles entre eux et disposés le long de l'axe longitudinal de l'élément précontraint et lesdits tubes de frettage peuvent être entourés par une pluralité de cadres de frettage parallèles entre eux et perpendiculaires à l'axe longitudinal de l'élément précontraint.

Avantageusement, le premier matériau de remplissage peut comprendre du béton classique et le second matériau de remplissage peut comprendre du béton dit hautes performances ou du béton dit à très hautes performances ou du béton dit ultra-hautes performances. Dans ce cas, le second matériau de remplissage peut comprendre des fibres ou au moins un cadre de frettage.

L'invention concerne un également un procédé de fabrication du genre indiqué en préambule, caractérisé en ce que :
- l'on dispose au moins une pièce d'interface agencée pour être traversée par au moins une armature de précontrainte dans le moule et délimitant au moins une zone d'extrémité du moule par rapport à une partie principale du moule,
- l'on dispose au moins une armature de précontrainte dans le moule au travers de la pièce d'interface,
- l'on fixe les extrémités des armatures de précontrainte à des moyens de mise en tension disposés au-delà des extrémités du moule,
- l'on applique une tension aux extrémités de ladite armature de contrainte,
- l'on coule un second matériau de remplissage au moins en partie dans la zone d'extrémité du moule délimitée par ladite pièce d'interface, et l'on coule un premier matériau de remplissage au moins dans la partie principale du moule,
- l'on relâche la tension de ladite armature de précontrainte après le durcissement des premier et second matériaux de remplissage.

L'on dispose au moins une pièce d'interface dans le moule sous la forme d'une plaque perpendiculaire à l'axe longitudinal du moule et l'on coule le second matériau de remplissage dans la zone d'extrémité du moule délimitée par ladite plaque et l'on coule le premier matériau de remplissage dans la partie principale du moule.

Selon une variante de réalisation préférée, l'on dispose une plaque qui comporte une pluralité d'ouvertures dans le moule pour délimiter une zone d'extrémité du moule par rapport à une partie principale du moule,
- l'on dispose plusieurs desdites armatures de précontrainte dans le moule au travers desdites ouvertures de la plaque,
- l'on coule un premier matériau de remplissage dans la partie principale du moule,
- l'on coule un second matériau de remplissage dans la zone d'extrémité du moule.

Selon une variante de réalisation ne faisant pas partie de l'invention, l'on dispose au moins une pièce d'interface sous la forme d'un tube de frettage parallèle à l'axe longitudinal du moule et qui s'étend dans la zone d'extrémité du moule.

Dans ce cas, l'on coule ledit second matériau de remplissage dans ledit tube de frettage au travers d'un orifice de remplissage et l'on coule ledit premier matériau de remplissage, d'une part, dans la zone d'extrémité du moule autour dudit tube de frettage et d'autre part, dans la partie principale du moule.

### Description sommaire des dessins :

La présente invention et ses avantages apparaîtront mieux dans la description suivante de deux modes de réalisation donnés à titre d'exemples non limitatifs, en référence aux dessins annexés, dans lesquels:
   - la figure 1 représente une vue en perspective d'un élément précontraint selon une première variante de réalisation de l'invention dont seule une zone d'extrémité est représentée, et
   - la figure 2 est une vue similaire à la figure 1 d'un élément précontraint selon une seconde variante de réalisation ne faisant pas partie de l'invention dont seule une zone d'extrémité est représentée.

### Illustrations de l'invention et différentes manières de la réaliser :

En référence à la figure 1, l'invention concerne un élément précontraint 10a, 10b selon l'invention réalisé en au moins deux types de matériaux de remplissage 2, 3 différents et comportant au moins une armature de précontrainte 40. L'élément précontraint 10a, 10b peut consister, par exemple, en une poutre, un poteau, un élément de dalle, un linteau. Une pièce d'interface 50a, 50b permet de délimiter au moins en partie une zone d'extrémité 11 de l'élément précontraint 10a, 10b de sa partie principale 12, et est traversée par l'armature de précontrainte 40.

Les matériaux de remplissage, appelé premier matériau de remplissage 2 et second matériau de remplissage 3 peuvent consister en des bétons de types différents. Plus particulièrement, le second matériau de remplissage 3 présente une résistance mécanique, et notamment une résistance à la traction et à la compression supérieure à la celle du premier matériau de remplissage 2. Par exemple, le second matériau de remplissage 3 peut consister en un béton dit hautes performances ou un béton à très hautes performances ou un béton dit ultra-hautes performances. Le second matériau de remplissage 3 peut également comprendre des fibres, par exemple, métalliques ou polymères ou un mélange des deux. L'adjonction de fibres permet d'augmenter encore la résistance à la traction du second matériau de remplissage 3. De façon alternative, le second matériau de remplissage 3 peut comporter des cadres de frettage, qui seront décrits plus loin, et/ou des fibres pour augmenter la résistance à la traction. Il en résulte que les efforts d'éclatement et de fendage associés à l'introduction de la précontrainte peuvent être repris par le second matériau de remplissage 3 comportant des fibres ou à la fois par le second matériau de remplissage 3 comportant ou non des fibres et par des cadres de frettage 55b. Dans un exemple de réalisation, le second matériau de remplissage 3 peut être un béton fibré à ultra-hautes performances comportant des fibres métalliques. Le premier matériau de remplissage 2 peut consister en un béton dit classique. En général, le béton classique ou ordinaire formant le premier matériau de remplissage 2 présente une résistance à la compression comprise entre 16 à 80 MPa. Les bétons à hautes performances, très hautes performances et ultra-hautes performances qui peuvent former le second matériau de remplissage 3 présentent une résistance à la compression comprise entre 65 et 250 MPa. Par exemple, un béton fibré à ultra-hautes performances comportant des fibres métalliques présente une résistance à la compression comprise entre 150 MPa et 250 MPa.

L'armature de précontrainte 40 peut consister en une pièce linéaire comme un câble ou un toron ou une barre. Elle est de préférence en métal, à haute limite élastique. En outre, l'armature de précontrainte 40 est agencée pour être mise sous tension, par des moyens de mise sous tension, par exemple, au moyen de vérins, puis pour être relâchée et transmettre la tension aux matériaux de remplissage 2, 3. Elle comporte deux extrémités 41 opposées correspondantes aux extrémités de l'élément précontraint et s'étend parallèlement à l'axe longitudinal dudit élément précontraint. Généralement, un élément est précontraint par une pluralité d'armatures de précontrainte disposées parallèlement entre elles et réparties uniformément ou non à l'intérieur de l'élément en fonction des contraintes à supporter.

La pièce d'interface peut consister dans une première variante de réalisation en une plaque 50a. La surface de la plaque 50a correspond sensiblement à la section de l'élément précontraint 10a. En outre, la plaque 50a comporte une pluralité d'ouvertures 51a agencées pour être traversées respectivement par une armature de précontrainte 40. Dans l'exemple représenté à la figure 1, la plaque 50a est réalisée dans un métal de type métal déployé ® ménageant des ouvertures 51a pour le passage de quatre armatures de précontrainte 40. Toutefois, la plaque 50a peut également être constituée d'une tôle perforée ou d'un grillage. La pièce d'interface peut également consister en un tube de frettage 50b qui sera décrit plus loin en référence à la figure 2.

Dans la première variante de réalisation de l'invention illustrée à la figure 1, l'élément précontraint 10a présente une forme sensiblement parallélépipédique et comporte quatre armatures de précontrainte 40 qui s'étendent entre les extrémités 13 de l'élément précontraint 10a et sont parallèles entre elles. Bien entendu, la présente invention peut comporter une ou une pluralité d'armatures de précontrainte, et n'est pas limitée à cette variante. La pièce d'interface en forme de plaque 50a délimite une zone d'extrémité 11 de l'élément précontraint 10a par rapport à une partie principale 12. La plaque 50a ne s'étend pas dans la zone d'extrémité 11 de l'élément précontraint. Dans cette configuration, la zone d'extrémité 11 est délimitée par l'extrémité 13 de l'élément précontraint 10a et par la plaque 50a disposée perpendiculairement à l'axe longitudinal de l'élément précontraint 10a. En outre, la partie principale 12 est délimitée par l'extrémité opposée (non représentée) de l'élément précontraint 10a et par la plaque 50a. Toutefois, l'élément précontraint peut également comporter une seconde plaque disposée à proximité de l'extrémité opposé et qui délimite une seconde zone d'extrémité, la première plaque délimitant quant à elle une première zone d'extrémité conformément à la précédente variante. Dans cette configuration, la partie principale est également centrale et est délimitée d'une part par la première plaque et d'autre part par la seconde plaque. Dans tous les cas, la plaque 50a comporte une pluralité d'ouvertures 51 traversées respectivement par au moins une armature de précontrainte 40.

Comme l'illustre la figure 1, la partie principale 12 de l'élément précontraint 10a comporte un premier matériau de remplissage 2 et la zone d'extrémité 11 de l'élément précontraint 10a comporte un second matériau de remplissage 3. La quantité de premier matériau de remplissage 2 est supérieure à la quantité de second matériau 3 dans l'élément précontraint 10a. Lorsque l'élément précontraint présente une première et une seconde zones d'extrémité, celles-ci comportent chacune le second matériau de remplissage. Les premier et second matériaux de remplissage 2, 3 enrobent les armatures de précontrainte 40. Avantageusement, l'utilisation d'un second matériau de remplissage 3 dans une des zones d'extrémité 11 permet d'accroitre la résistance mécanique dans cette zone d'extrémité 11. Elle permet également de compenser la diminution de la précontrainte ayant lieu dans cette zone d'extrémité 11. De plus, cette configuration évite d'utiliser le second matériau de remplissage 3 sur l'ensemble de l'élément précontraint 10a. Il en résulte une amélioration de la résistance mécanique de l'élément précontraint 10a dans les zones d'extrémités 11 et une diminution de la quantité de second matériau de remplissage 3 nécessaire permettant d'obtenir un coût de fabrication raisonnable. Le second matériau de remplissage peut comporter des fibres ou des cadres de frettage comme expliqué plus loin. L'élément précontraint 10a est particulièrement adapté pour former un poteau destiné à être disposé dans une fondation à encuvement en béton au niveau de sa zone d'extrémité 11 renforcée. En effet, la résistance mécanique élevée de la zone d'extrémité 11 de l'élément précontraint 10a par rapport à un élément précontraint de l'art antérieur permet de diminuer la hauteur d'encastrement de la fondation, contribuant également à réduire les coûts et temps de mise en oeuvre.

Dans la seconde variante de réalisation ne faisant pas partie de l'invention illustrée à la figure 2, l'élément précontraint 10b présente également une forme sensiblement parallélépipédique et comporte au moins une armature de précontrainte 40 et dans cet exemple quatre, sans que ce nombre soit limitatif, qui s'étend entre les extrémités 13 de l'élément précontraint 10b. L'armature de précontrainte 40 est munie à une de ses extrémités 41 d'une pièce d'interface se présentant sous la forme d'un tube de frettage 50b. La figure 2 illustre quatre tubes de frettage 50b parallèles entre eux et disposés parallèlement à l'axe longitudinal de l'élément précontraint 10b. Ces tubes de frettage 50b délimitent la zone d'extrémité 11 de l'élément précontraint 10b par rapport à sa partie principale 12. De plus, ils s'étendent et sont incorporés dans la zone d'extrémité 11. Chaque tube de frettage 50b est fermé à chacune de ses extrémités par une plaque 52b qui comporte des ouvertures 51b agencées pour permettre le passage d'une armature de précontrainte 40. Il comporte en outre un évent 53b et un orifice de remplissage 54b agencés pour permettre l'injection du second matériau de remplissage 3. Les tubes de frettage 50b sont entourés par des cadres de frettage 55b disposés parallèlement les uns des autres et perpendiculairement à l'axe longitudinal de l'élément pour garantir leur positionnement relatif et leur maintien dans le moule lors de la fabrication dudit élément. Les tubes de frettage 50b et les cadres de frettage 55b combinés au second matériau de remplissage 3 permettent d'augmenter encore la résistance à la traction dans la zone d'extrémité 11, de sorte que les efforts d'éclatement et de fendage associés à l'introduction de la précontrainte peuvent être repris par le second matériau de remplissage 3 et par les tubes de frettage 50b et par les cadres de frettage 55b. Il en résulte une amélioration de la résistance mécanique de l'élément précontraint 10b dans les zones d'extrémités 11 et une diminution de la quantité de second matériau de remplissage 3 nécessaire permettant d'obtenir un coût de fabrication raisonnable.

### Possibilités d'application industrielle :

Il ressort clairement de cette description que l'invention permet d'atteindre les buts fixés, à savoir proposer un élément précontraint dont la résistance mécanique est améliorée dans au moins une de ses zones d'extrémité.

L'élément précontraint 10a, 10b peut, par exemple, trouver une application dans le domaine du bâtiment ou du génie civil.

Un élément précontraint 10a par pré-tension en matériau de remplissage notamment en béton avec des armatures de précontrainte 40 selon le premier mode de réalisation de la présente invention en référence à la figure 1 peut être obtenu en mettant en oeuvre les étapes du procédé suivantes :
- l'on dispose au moins un ferraillage de manière optionnelle (non représenté) dans un moule,
- l'on dispose une plaque 50a qui comporte une pluralité d'ouvertures 51a dans le moule pour délimiter une zone d'extrémité du moule par rapport à une partie principale du moule,
- l'on dispose plusieurs armatures de précontrainte 40 dans le moule au travers des ouvertures 51a de la plaque 50a,
- l'on fixe les extrémités des armatures de précontrainte 40 à des moyens de mise en tension disposés au-delà des extrémités du moule,
- l'on applique une tension aux armatures de précontrainte 40,
- l'on coule un premier matériau de remplissage 2 dans la partie principale du moule,
- l'on coule un second matériau de remplissage 3 dans la zone d'extrémité du moule,
- l'on relâche la tension des armatures de précontrainte 40 après le durcissement des premier et second matériaux de remplissage 2 et 3,
- l'on démoule l'élément précontraint 10a obtenu.

Pour obtenir, la variante de l'élément précontraint (non représentée), l'on dispose en plus d'une première plaque qui délimite une première zone d'extrémité à une première extrémité du moule, une seconde plaque qui délimite une seconde zone d'extrémité à l'autre extrémité du moule.

Selon un second mode de réalisation ne faisant pas partie de l'invention, l'élément précontraint 10b en référence à la figure 2 peut être obtenu en mettant en oeuvre les étapes du procédé suivantes :
- l'on dispose au moins un ferraillage (non représenté) dans un moule,
- l'on dispose plusieurs tubes de frettage 50b, fermés à leurs extrémités par des plaques 52b qui comporte une ouverture 51b, à une des extrémités du moule délimitant au moins une zone d'extrémité du moule par rapport à une partie principale du moule,
- l'on dispose un cadre de frettage autour des tubes de frettage 50b,
- l'on dispose plusieurs armatures de précontrainte 40 dans le moule M au travers des tubes de frettage par les ouvertures 51b des plaques 52b,
- l'on fixe les extrémités des armatures de précontrainte 40 aux extrémités du moule,
- l'on applique une tension aux extrémités des armatures de précontrainte 40,
- l'on coule un second matériau de remplissage 3 dans les tubes de frettage 50b par leurs orifices de remplissage 54b,
- l'on coule un premier matériau de remplissage 2 dans la partie principale du moule et autour des tubes de frettage 50b,
- l'on relâche la tension des armatures de précontrainte 40 après le durcissement des premier et second matériaux de remplissage 2 et 3.

La présente invention n'est pas limitée aux exemples de réalisation décrits mais s'étend à toute modification et variante selon les revendications annexes.

## Revendications

1. Elément précontraint (10a) allongé définissant deux extrémités opposées (13), réalisé dans au moins un matériau de remplissage (2, 3), notamment du béton, et traversé par au moins une armature de précontrainte (40) s'étendant entre les dites deux extrémités (13) noyées dans ledit matériau de remplissage (2, 3), ledit élément précontraint (10a) comportant au moins une pièce d'interface (50a) traversée par ladite armature (40) et délimitant au moins en partie une zone d'extrémité (11) dudit élément précontraint (10a) par rapport à une partie principale (12) dudit élément précontraint (10a), ladite zone d'extrémité (11) dudit élément précontraint (10a) comportant au moins en partie un second matériau de remplissage (3) et, ladite partie principale (12) dudit élément précontraint (10a) comportant un premier matériau de remplissage (2), le second matériau de remplissage (3) présentant une résistance à la traction et à la compression supérieure à celle du premier matériau de remplissage (2), **caractérisé en ce qu'**il comporte une pièce d'interface sous la forme d'une plaque (50a) disposée perpendiculairement à l'axe longitudinal dudit élément précontraint (10a) et dont la section correspond à la section dudit élément précontraint (10a) et délimitant ladite zone d'extrémité (11) dudit élément précontraint (10a) de ladite partie principale (12) dudit élément précontraint (10a) et **en ce que** ladite zone d'extrémité (11) comporte ledit second matériau de remplissage (3).

2. Elément précontraint selon la revendication 1, **caractérisé en ce qu'**il présente une forme sensiblement parallélépipédique et comporte une pluralité d'armatures de précontrainte (40) qui s'étendent entre lesdites extrémités (13) de l'élément précontraint (10a) et qui sont parallèles entre elles.

3. Elément précontraint selon la revendication 2, **caractérisé en ce que** ladite plaque (50a) comporte une pluralité d'ouvertures (51a) agencées pour être traversées respectivement par une desdites armatures de précontrainte (40).

4. Elément précontraint selon la revendication 3, **caractérisé en ce que** ladite plaque (50a) est constituée d'une tôle perforée ou d'un grillage.

5. Elément précontraint selon l'une quelconque des revendications 1 à 4,**caractérisé en ce qu'**il comporte deux pièces d'interface sous la forme de plaque disposées perpendiculairement à l'axe longitudinale dudit élément précontraint dont la section correspond à la section dudit élément et délimitant respectivement deux zones d'extrémité dudit élément précontraint par rapport à ladite partie principale et **en ce que** lesdites zones d'extrémité comportent ledit second matériau de remplissage.

6. Elément précontraint selon l'une quelconque des revendications 1 à 5, **caractérisé en ce que** le premier matériau de remplissage (2) comprend du béton classique et **en ce que** le second matériau de remplissage (3) comprend du béton dit hautes performances ou du béton dit à très hautes performances ou du béton dit ultra-hautes performances.

7. Elément précontraint selon la revendication 6, **caractérisé en ce que** le second matériau de remplissage (3) comprend des fibres.

8. Utilisation d'un élément précontraint (10a) selon l'une quelconque des revendications 1 à 7, **caractérisé en ce que** ledit élément précontraint (10a) est utilisé pour former un poteau destiné à être disposé dans une fondation à encuvement en béton au niveau de ladite zone d'extrémité (11).

9. Procédé de fabrication d'un élément précontraint (10a) en matériau de remplissage (2, 3) notamment en béton comportant au moins une armature de précontrainte (40) s'étendant entre les deux extrémités (13) opposées dudit élément précontraint (10a) et comportant au moins un matériau de remplissage (2, 3) enrobant ladite une armature de précontrainte (40), selon l'une quelconque des revendications 1 à 7, lors duquel :
- l'on dispose au moins une pièce d'interface (50a) agencée pour être traversée par au moins une armature de précontrainte (40) dans le moule et délimitant au moins une zone d'extrémité du moule par rapport à une partie principale du moule,
- l'on dispose au moins une armature de précontrainte (40) dans le moule au travers de la pièce d'interface (50a),
- l'on fixe les extrémités (41) des armatures de précontrainte (40) à des moyens de mise en tension disposés au-delà des extrémités du moule,
- l'on applique une tension aux extrémités (41) de ladite armature de contrainte (40),
- l'on coule un second matériau de remplissage (3) au moins en partie dans la zone d'extrémité du moule délimitée par ladite pièce d'interface (50a), et l'on coule un premier matériau de remplissage (2) au moins dans la partie principale du moule,
- l'on relâche la tension de ladite armature de précontrainte (40) après le durcissement des premier et second matériaux de remplissage (2, 3), **caractérisé en ce que** l'on dispose au moins une pièce d'interface dans le moule sous la forme d'une plaque (50a) perpendiculaire à l'axe longitudinal du moule, **en ce que** l'on coule le second matériau de remplissage (3) dans la zone d'extrémité du moule délimitée par ladite plaque (50a), et **en ce que** l'on coule le premier matériau de remplissage (2) dans la partie principale du moule.

10. Procédé de fabrication selon la revendication 9, **caractérisé en ce que** :
- l'on dispose une plaque (50a) qui comporte une pluralité d'ouvertures (51a) dans le moule pour délimiter une zone d'extrémité du moule par rapport à une partie principale du moule,
- l'on dispose plusieurs desdites armatures de précontrainte (40) dans le moule au travers desdites ouvertures (51a) de la plaque (50a),
- l'on coule un premier matériau de remplissage (2) dans la partie principale du moule,
- l'on coule un second matériau de remplissage (3) dans la zone d'extrémité du moule.

## Patentansprüche

1. Längliches vorgespanntes Element (10a) mit zwei entgegen gesetzten Enden (13), hergestellt aus zumindest einem Füllmaterial (2, 3), insbesondere Beton, und durchquert durch zumindest eine Vorspannbewehrung (40), die sich zwischen besagten beiden in besagtem Füllmaterial (2, 3) eingebetteten Enden (13) erstreckt, wobei besagtes vorgespanntes Element (10a) zumindest einen von besagter Bewehrung (40) durchquerten Schnittstellen-Teil (50a) beträgt, der zumindest teilweise einen Endbereich (11) von besagtem vorgespannten Element (10a) in Bezug auf einen Haupt-Teil (12) von besagtem vorgespannten Element (10a) abgrenzt, wobei besagter Endbereich (11) von besagtem vorgespannten Element (10a) zumindest zum Teil ein zweites Füllmaterial (3) beträgt und wobei besagter Haupt-Teil (12) von besagtem vorgespannten Element (10a) ein erstes Füllmaterial (2) beträgt, wobei das zweite Füllmaterial (3) eine größere Zug- und Druckfestigkeit als die des ersten Füllmaterials (2) aufweist, **dadurch gekennzeichnet, dass** es ein quer zur Längsachse von besagtem vorgespannten Element (10a) angeordnetes plattenförmiges Schnittstellen-Teil (50a) beträgt, dessen Querschnitt dem Querschnitt von besagtem vorgespannten Element (10a) entspricht und das besagten Endbereich (11) von besagtem vorgespannten Element (10a) von besagtem Haupt-Teil (12) von besagtem vorgespannten Element (10a) abgrenzt, und dadurch, dass besagter Endbereich (11) besagtes zweites Füllmaterial (3) beträgt.

2. Vorgespanntes Element nach Anspruch 1, **dadurch gekennzeichnet, dass** es eine merklich parallelepipedförmige Form aufweist und eine Mehrheit Vorspannbewehrungen (40) beträgt, die sich zwischen besagten Enden (13) des vorgespannten Elements (10a) erstrecken und parallel zueinander sind.

3. Vorgespanntes Element nach Anspruch 2, **dadurch gekennzeichnet, dass** besagte Platte (50a) eine Mehrheit Öffnungen (51a) beträgt, die ausgelegt sind, um jeweils von einer der besagten Vorspannbewehrungen (40) durchquert zu werden.

4. Vorgespanntes Element nach Anspruch 3, **dadurch gekennzeichnet, dass** besagte Platte (50a) aus einem Lochblech oder einem Gitter besteht.

5. Vorgespanntes Element nach einem beliebigen der Ansprüche 1 bis 4, **dadurch gekennzeichnet, dass** es zwei plattenförmige Schnittstellen-Teile beträgt, die quer zur Längsachse von besagtem vorgespannten Element angeordnet sind, deren Querschnitt dem Querschnitt von besagtem Element entspricht und die zwei End-Bereiche von besagtem vorgespannten Element in Bezug auf besagten Haupt-Teil abgrenzen, und dadurch, dass besagte End-Bereiche besagtes zweites Füllmaterial betragen.

6. Vorgespanntes Element nach einem beliebigen der Ansprüche 1 bis 5, **dadurch gekennzeichnet, dass** das erste Füllmaterial (2) klassischen Beton beträgt und dass das zweite Füllmaterial (3) sogenannten Hochleistungs-Beton oder sogenannten sehr hoher Leistungsbeton oder sogenannten Ultra-Hochleistungs-Beton beträgt.

7. Vorgespanntes Element nach Anspruch 6, **dadurch gekennzeichnet, dass** das zweite Füllmaterial (3) Fibern beträgt.

8. Verwendung eines vorgespannten Elements (10a) nach einem beliebigen der Ansprüche 1 bis 7, **dadurch gekennzeichnet, dass** besagtes vorgespanntes Element (10a) verwendet wird, um einen Pfosten zu bilden, der dazu bestimmt ist, durch besagten End-Bereich (11) in ein Köcherfundament aus Beton angeordnet zu werden.

9. Verfahren zur Herstellung eines vorgespannten Elements (10a) aus Füllmaterial (2, 3), insbesondere aus Beton, mit zumindest einer Vorspannbewehrung (40), die sich zwischen den beiden entgegen gesetzten Enden (13) von besagtem vorgespannten Element (10a) erstreckt und zumindest ein Füllmaterial (2, 3) beträgt, das besagte eine Vorspannbewehrung (40) einbettet, nach einem beliebigen der Ansprüche 1 bis 7, in welchem:
- man in der Form zumindest ein Schnittstellen-Teil (50a) anordnet, das ausgelegt ist, um von zumindest einer Vorspannbewehrung (40) durchquert zu werden, und das zumindest einen End-Bereich der Form in Bezug auf ein Haupt-Teil der Form abgrenzt,
- man zumindest eine Vorspannbewehrung (40) in der Form, durch das Schnittstellen-Teil (50a) hindurch anordnet,
- man die Enden (41) der Vorspannbewehrungen (40) an Spannmitteln befestigt, die außerhalb der Enden der Form angeordnet sind,
- man die Enden (41) von besagter Vorspannbewehrung (40) mit einer Zugspannung beaufschlagt,
- man eine zweites Füllmaterial (3) zumindest zum Teil in den von besagtem Schnittstellen-Teil (50a) abgegrenzten Endbereich gießt, und man ein erstes Füllmaterial (2) zumindest in den Haupt-Teil der Form gießt,
- man die Zugspannung von besagter Vorspannbewehrung (40) nach der Härtung des ersten und des zweiten Füllmaterials (2, 3) entspannt, **dadurch gekennzeichnet, dass** man zumindest ein Schnittstellen-Teil in der Form einer Platte (50a) quer zur Längsachse der Form anordnet, dass man das zweite Füllmaterial (3) in den von besagter Platte (50a) abgegrenzten End-Bereich gießt, und dass man das erste Füllmaterial (2) in den Haupt-Teil der Form gießt.

10. Verfahren zur Herstellung nach Anspruch 9, **dadurch gekennzeichnet, dass**:
- man eine Platte (50a) mit einer Mehrheit Öffnungen (51a) in der Form anordnet, um einen End-Bereich der Form in Bezug auf einen Haupt-Teil der Form abzugrenzen,
- man mehrere der besagten Vorspannbewehrungen (40) durch besagte Öffnungen (51a) der Platte (50a) in der Form anordnet,
- man ein erstes Füllmaterial (2) in den Haupt-Teil der Form gießt,
- man ein zweites Füllmaterial (3) in den Endbereich der Form gießt.

## Claims

1. Elongated prestressed element (10a) defining two opposite ends (13), made out of at least one filling material (2, 3), in particular concrete, and crossed by at least one prestressing armature (40) extending between said two ends (13) embedded in said filling material (2, 3), said prestressed element (10a) comprising at least one interface part (50a) crossed by said armature (40) and delimiting at least partly an end zone (11) of said prestressed element (10a) with respect to a main section (12) of said prestressed element (10a), said end zone (11) of said prestressed element (10a) comprising at least partly a second filling material (3), and said main section (12) of said prestressed element (10a) comprising a first filling material (2), second filling material (3) having a tensile and compressive strength higher than that of first filling material (2), **characterized in that** it comprises an interface part in the form of a plate (50a) arranged perpendicularly to the longitudinal axis of said prestressed element (10a) and whose cross-section corresponds to the cross-section of said prestressed element (10a) and delimiting said end zone (11) of said prestressed element (10a) with respect to said main section (12) of said prestressed element (10a) and **in that** said end zone (11) comprises said second filling material (3).

2. Prestressed element according to claim 1, **characterized in that** it has a substantially parallelepipedic shape and comprises a plurality of prestressing armatures (40) that extend between said ends (13) of prestressed element (10a) and are parallel to each other.

3. Prestressed element according to claim 2, **characterized in that** said plate (50a) comprises a plurality of openings (51a) arranged to be crossed respectively by one of said prestressing armatures (40).

4. Prestressed element according to claim 3, **characterized in that** said plate (50a) is made of perforated sheet or of a wire grid.

5. Prestressed element according to any of claims 1 to 4, **characterized in that** it comprises two interface parts in the form of plates arranged perpendicularly to the longitudinal axis of said prestressed element, whose cross-section corresponds to the cross-section of said element and delimiting two end zones of said prestressed element with respect to said main section and **in that** said end zones comprise said second filling material.

6. Prestressed element according to any of claims 1 to 5, **characterized in that** first filling material (2) comprises classic concrete and **in that** second filling material (3) comprises so-called high-performance concrete or so-called very high-performance concrete or so-called ultra .high-performance concrete

7. Prestressed element according to claim 6, **characterized in that** second filling material (3) includes fibers.

8. Use of a prestressed element (10a) according to any of claims 1 to 7, **characterized in that** said prestressed element (10a) is used to form a post intended to be arranged in a precast concrete foundation block at said end zone (11).

9. Method for producing a prestressed element (10a) out of filling material (2, 3), in particular concrete, comprising at least one prestressing armature (40) extending between the two opposite ends (13) of said prestressed element (10a) and comprising at least one filling material (2, 3) embedding said one prestressing armature (40), according any of claims 1 to 7, during which:
- one places at least one interface part (50a) arranged to be crossed by at least one prestressing armature (40) in the mold and delimiting at least one end zone of the mold with respect to a main section of the mold,
- one places at least one prestressing armature (40) in the mold through interface part (50a),
- one fastens ends (41) of prestressing armatures (40) to tensioning means located beyond the ends of the mold,
- one applies a tension at ends (41) of said prestressing armature (40),
- one casts a second filling material (3) at least partly in the end zone of the mold delimited by said interface part (50a), and one casts a first filling material (2) at least in the main section of the mold,
- one releases the tension of said prestressing armature (40) after the hardening of first and second filling materials (2, 3), **characterized in that** one places at least one interface part in the mold in the form of a plate (50a) perpendicular to the longitudinal axis of the mold, **in that** one casts second filling material (3) in the end zone of the mold delimited by said plate (50a), and **in that** one casts first filling material (2) in the main section of the mold.

10. Method for producing according to claim 9, **characterized in that**:
- one places a plate (50a) comprising a plurality of openings (51a) in the mold to delimit an end zone of the mold with respect to a main section of the mold,
- one arranges several of said prestressing armatures (40) in the mold through said openings (51a) of plate (50a),
- one casts a first filling material (2) in the main section of the mold,
- one casts a second filling material (3) in the end zone of the mold.
